# EUROPÄISCHE PATENTSCHRIFT

(11) **EP 0 419 833 B1**
(45) Veröffentlichungstag und Bekanntmachung des Hinweises auf die Patenterteilung: **09.06.1993**
(21) Anmeldenummer: 90115828.7
(22) Anmeldetag: 17.08.1990
(51) Int. Cl.: D01H 13/00, B65H 54/26

(54) **Überwachungsvorrichtung**
Monitoring device
Dispositif de surveillance

(30) Priorität: 29.09.1989 DE 3932665
(43) Veröffentlichungstag der Anmeldung: 03.04.1991
(73) Patentinhaber: MASCHINENFABRIK RIETER AG, CH-8406 Winterthur (CH)
(72) Erfinder: Citterio, Giorgio, CH-8810 Horgen (CH); Hartmeier, Werner, CH-8307 Effretikon (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- US-A- 3 851 168
- US-A- 4 120 389

## Beschreibung

Die Erfindung betrifft eine Vorrichtung zur berührungslosen Überwachung eines an ein bewegbares Maschinenteil wie insbesondere einen verfahrbaren Bedienroboter einer Spinnmaschine angrenzenden Bereichs, mit wenigstens einem am bewegbaren Maschinenteil angeordneten und mit einer elektronischen Steuereinheit verbundenen elektroakustischen Wandler zur Abgabe eines Sende-Schallsignals sowie zum Empfang eines an einem im Überwachungsbereich vorhandenen Gegenstand bzw. einer dort anwesenden Person reflektierten Empfangs-Schallsignals.

Im Rahmen der Automatisierung von Prozessen beispielsweise mittels verfahrbaren Bedienrobotern kommt dem Personen- und Kollisionsschutz eine zunehmende Bedeutung zu. Es muß sichergestellt sein, daß die jeweiligen Bedienungspersonen durch die automatisch gesteuerten beweglichen Maschinenteile, Roboter, Fahrzeuge und dergleichen nicht gefährdet sind. Andererseits muß dafür gesorgt werden, daß unabhängig voneinander ansteuerbare verfahrbare Maschineneinheiten, wie beispielsweise Roboter, nicht kollidieren.

Es gibt eine Vielzahl von Gegenstände berührungslos erkennenden Sensoren, wie zum Beispiel kapazitive, magnetische, elektromagnetische und optische Detektoren. Kapazitive, magnetische und elektromagnetische Sensoren weisen generell den entscheidenden Nachteil auf, daß das Meßergebnis vom jeweiligen Objektmaterial abhängig ist. Ferner ist deren Reichweite relativ gering. Zur Erkennung der Anwesenheit bestimmter Zielobjekte werden auch bereits akustische Sensoren eingesetzt, die im Hinblick auf ein vom Objektmaterial möglichst unabhängiges Meßergebnis den gestellten Anforderungen gerecht werden (vergl. z. B. den Sonderdruck "Berührungslose Entfernungsmessung" in der Fachzeitschrift "Elektronik", 32. Jahrgang, Nr. 26/1983, Franzis-Verlag, München). Die bekannten akustischen Überwachungsssysteme weisen jedoch den Nachteil auf, daß insbesondere bei im Bereich der Sensorik auftretenden Defekten gefährliche Kollisionen nicht mehr zuverlässig ausgeschlossen werden können.

Aus der US-PS-3,851,168 ist eine Vorrichtung zum Erfassen von Objekten im Weg eines fahrbaren Gegenstandes bekannt, bei der mittels eines von einem Sender ausgesandten, von einem Reflektor reflektierten und einem Empfänger aufgenommenen Lichtstrahls ein kleiner Bereich direkt vor dem fahrbaren Gegenstand überwacht wird. Das vom Sender abgegebene und vom Reflektor zurückgeworfene Licht wird vom Empfänger in ein Steuersignal umgewandelt. Fällt beispielsweise infolge einer Unterbrechung des Lichtsignals das Steuersignal unter einen vorbestimmten Wert, so stoppt eine Steuervorrichtung den fahrbaren Gegenstand.

Nachteilig bei dieser Vorrichtung ist, daß nur ein sehr eng begrenzter Bereich durch den Lichtstrahl überwacht werden kann. Fällt beispielsweise ein Objekt in den Zwischenraum zwischen dem Lichtstrahl und dem fahrbaren Gegenstand, so wird durch diese Vorrichtung der fahrbare Gegenstand nicht gestoppt.

Aus der US-PS-4,120,389 ist ein Annäherungssensor bekannt, der im wesentlichen aus einem Resonanzraum, einer Energiequelle und einem Erfassungelement besteht. Der Resonanzraum wird durch zwei einander zugewandte, gekrümmte Oberflächen gebildet, die entlang einer Achse voneinander beabstandet sind. Die Energiequelle führt Energie in den Resonanzraum ein, welche sich in mathematisch beschriebener Weise räumlich verteilt. Mit Hilfe der Erfassungsmittel kann dann jede durch einen Gegenstand oder durch eine Person hervorgerufene Unregelmäßigkeit der Energieverteilung im Resonanzraum detektiert und ein Signal an eine Steuervorrichtung zum Steuern beispielsweise einer zu überwachenden Maschine abgegeben werden.

Nachteilig bei dieser Vorrichtung ist, daß immer ein die räumliche Energieverteilung erzeugender Resonanzraum vorhanden sein muß und nur innerhalb dieses festgelegten Resonanzraumes eine Überwachung möglich ist.

Der Erfindung liegt die Aufgabe zugrunde, eine Vorrichtung zur berührungslosen Überwachung eines an ein bewegbares Maschinenteil angrenzenden Bereichs der eingangs genannten Art zu schaffen, die bei einfachem Aufbau nicht nur eine zuverlässige Überwachung des betreffenden Bereichs gewährleistet, sondern gleichzeitig sicherstellt, daß der geforderte Personen- und Kollisionsschutz stets auch dann noch in vollem Umfang gegeben ist, wenn insbesondere im Bereich der Sensorik den normalen Ablauf störende Fehler auftreten.

Die Aufgabe wird nach der Erfindung dadurch gelöst, daß Mittel zur Aufteilung des Sende-Schallsignals in ein in den Überwachungsbereich gerichtetes Schallmeßsignal und ein Schallreferenzsignal vorgesehen sind, welches auf einen einen vorgebbaren Abstand zum elektroakustischen Wandler aufweisenden Referenzreflektor gerichtet ist und eine durch diesen Abstand bestimmte Referenzlaufzeit zwischen Abgabe und Empfang besitzt, und daß die elektronische Steuereinheit einerseits jeweils ein einen Fehler in der Überwachungsvorrichtung signalisierendes Fehlersignal liefert, wenn bis zum Ablauf der Referenzlaufzeit kein Schallsignal empfangen wurde, und andererseits jeweils ein für die Anwesenheit eines Gegenstandes bzw. einer Person im Überwachungsbereich repräsentatives Erkennungssignal abgibt, sobald ein Schallsignal vor belauf dieser Referenzlaufzeit empfangen wird.

Aufgrund dieser Ausbildung werden Fehler und Defekte insbesondere im Bereich der Sensorik sofort und zuverlässig erkannt, so daß gegebenenfalls noch rechtzeitig ein entsprechender Eingriff in die Antriebssteueru.ng des betreffenden bewegbaren Maschinenteils, beispielsweise des entlang einer Spinnmaschine verfahrbaren Bedienroboters erfolgen kann. Ein solcher Eingriff kann bei Auftreten des von der elektronischen Steuereinheit gelieferten Fehlersignals automatisch erfolgen.

Arbeitet die Überwachungsvorrichtung fehlerfrei und ist im Überwachungsbereich keine Bedienungsperson bzw. kein störender Gegenstand vorhanden, so wird nach Abgabe des Sende-Schallsignals nach einer Zeit, welche der Referenzlaufzeit entspricht, ein Schallsignal empfangen, bei welchem es sich um das am Referenzreflektor reflektierte Schallreferenzsignal handelt. In diesem Falle bleibt die Überwachungsvorrichtung passiv, da weder ein Gegenstand im Überwachungsbereich noch ein Fehler der Vorrichtung erkannt wurde. Für einen Eingriff in die Antriebssteuerung, zum Beispiel des Bedienroboters besteht in diesem Falle keine Veranlassung.

Wird dagegen nach Abgabe eines jeweiligen Sende-Schallsignals ein Schallsignal vor Ablauf der Referenzlaufzeit empfangen, so erkennt die elektronische Steuereinheit der Überwachungsvorrichtung, daß im gefährdeten Überwachungsbereich entweder ein störender Gegenstand vorhanden ist oder sich in diesem Überwachungsbereich eine Bedienungsperson befindet.

Tritt schließlich das nach Abgabe bzw. Auslösung des Sende-Schallsignals als erstes empfangene Schallsignal nach Ablauf der vorgebbaren Referenzlaufzeit auf, so erkennt die elektronische Steuereinheit darin einen Fehler bzw. einen Defekt insbesondere in der Sensorik der Vorrichtung. Mögliche Fehlerquellen sind beispielsweise, daß infolge eines fehlerhaften Senders keinerlei Schallimpulse ausgesandt wurden, trotz ausgesandter Schallimpulse kein reflektierter Referenzschall empfangen wurde, insbesondere aufgrund einer Verschmutzung der Wandler die empfangenen Signale zu schwach sind oder eine neue Justierung der Sensoranordnung erforderlich ist.

Der erfindungsgemäße Personen- und Kollisionsschutz kann beispielsweise an Maschinen wie insbesondere Spinnereimaschinen bedienenden Robotern, bewegten Maschinen oder Maschinenteilen, Fahrzeugen und Transportsystemen insbesondere in Spinnereianlagen verwendet werden. Ein bevorzugtes Anwendungsgebiet sind die Bedienroboter von Spinnmaschinen. Die erfindungsgemäße Lösung gewährleistet insbesondere auch einen zuverlässigen Kollisionsschutz bei der Verwendung zweier oder mehrerer Bedienroboter. Im letzten Falle ist zweckmäßigerweise jeder der Bedienroboter mit einer erfindungsgemäßen Überwachungsvorrichtung ausgestattet.

Als elektroaktustischer Wandler ist vorzugsweise ein Ultraschallwandler vorgesehen, so daß die Vorrichtung insbesondere unempfindlich gegenüber dem normalerweise auftretenden Industrielärm ist.

Der elektroakustische Wandler bildet vorzugsweise gleichzeitig einen Schallsender und Schallempfänger. Durch eine entsprechende Auslegung der elektronischen Steuereinheit wird in diesem Falle der elektroakustische Wandler abwechselnd als Sender und Empfänger betrieben. Der Aufbau der gesamten Anordnung kann in diesem Falle besonders einfach gehalten werden.

Die Mittel zur Aufteilung des Sende-Schallsignals umfassen zumindest ein passives Schallumlenkelement, welches beispielsweise ein Reflektor sein kann, der derart angeordnet ist, daß ein Teil des gesendeten Schallanteils zum Überwachungsbereich durchgelassen wird, während der andere Schallanteil zum Differenzreflektor umgelenkt wird.

Gemäß einer besonders vorteilhaften Ausführungsvariante ist vorgesehen, daß der Abstand zwischen dem elektroakustischen Wandler und dem Referenzreflektor einstellbar und hierzu vorzugsweise der Referenzreflektor verstellbar ist. Nachdem die gerade noch meßbare Entfernung beispielsweise eines im Überwachungsbereich vorhandenen Gegenstands vom Abstand des Referenzreflektors zum Wandler abhängt, ist mit diesem Abstand gleichzeitig auch die noch meßbare Entfernung des Gegenstands variierbar.

Als Referenzreflektor kann beispielsweise der Boden oder Untergrund dienen, auf dem die betreffende Maschine aufgestellt ist. Zweckmäßigerweise kann auch ein Referenzreflektor an einem feststehenden Teil der betreffenden Maschine, beispielsweise an einer Spinnmaschine, entlang der ein Bedienroboter hin- und herfährt, angeordnet sein. Hierbei ist in jedem Falle zu beachten, daß der Abstand zwischen dem elektroakustischen Wandler und dem Referenzreflektor unabhängig von der jeweiligen Position des bewegbaren Maschinenteils bzw. Bedienroboters gleichbleibt.

Gemäß einer anderen zweckmäßigen Ausführungsvariante ist der Referenzreflektor am bewegbaren Maschinenteil, beispielsweise an einem verfahrbaren Bedienroboter einer Spinnmaschine, angeordnet.

Bei einem in zumindest zwei verschiedene Richtungen verfahrbaren Maschinenteil, insbesondere einem beispielsweise in zwei entgegengesetzte Richtungen verfahrbaren Bedienroboter, ist vorzugsweise für jede Richtung zumindest ein elektroakustischer Wandler vorgesehen, wobei bei einer Bewegung des verfahrbaren beweglichen Maschinenteils bzw. Bedienroboters in einer jeweiligen Fahrtrichtung jeweils nur der dieser Richtung zugeordnete elektroakustische Wandler durch die elektronische Steuereinheit ansteuerbar ist. Damit ist sichergestellt, daß die erhaltenen Signale stets eindeutig sind und in jedem Falle der Bereich überwacht wird, der infolge des in diesen Bereich hineingeführten Maschinenteils gefährdet ist.

Gemäß einer praktisch bevorzugten Ausführungsvariante ist vorgesehen, daß der Antrieb des bewegbaren Maschinenteils, beispielsweise des betreffenden Bedienroboters, bei auftretendem Erkennungssignal insbesondere durch die elektronische Steuereinheit derart ansteuerbar ist, daß zumindest zeitweise eine Unterbrechung oder Umkehr der Bewegung des bewegbaren Maschinenteils erfolgt. Die jeweilige Gefahr wird demnach automatisch ohne irgendein Zutun einer jeweiligen Bedienungsperson aufgehoben. Beispielsweise im Falle eines längs der Spinnstellen einer Spinnmaschine verfahrbaren Bedienroboters kann bei Auftreten einer Kollisionsgefahr die Bewegungsrichtung umgekehrt werden. Eine erneute Umkehr der Bewegungsrichtung kann dann an bestimmten, fest vorgegebenen Bahnstellen erfolgen. Andererseits ist auch denkbar, die Bewegung beispielsweise des Bedienroboters zu unterbrechen und diesen Bedienroboter dann wieder in der gleichen Richtung zu bewegen, sobald der zu überwachende Bereich freigegeben ist.

Vorzugsweise ist das Auftreten des Fehlersignals durch die elektronische Steuereinheit für eine jeweilige Bedienungsperson erkennbar signalisierbar. Zweckmäßigerweise ist auch vorgesehen, im Falle eines erkannten Fehlers das bewegbare Maschinenteil bzw. den Bedienungsroboter sicherheitshalber automatisch stillzusetzen.

Die Erfindung wird im folgenden anhand eines Ausführungsbeispiels unter Bezugnahme auf die Zeichnung näher erläutert; in dieser zeigt:
- Figur 1: eine schematische Seitenansicht einer Ringspinnmaschine, der ein entlang der Spinnstellen verfahrbarer, mit einer akustischen Überwachungsvorrichtung ausgestatteter Bedienroboter zugeordnet ist,
- Figur 2: eine schematische Darstellung der elektronischen Steuereinheit der Überwachungsvorrichtung sowie eine schematische Darstellung des Strahlverlaufs im Überwachungsbereich,
- Figur 3: ein Laufzeitdiagramm der Schallpulse bei einem weiter vom Bedienroboter entfernten Gegenstand, und
- Figur 4: ein Laufzeitdiagramm der Schallpulse bei einem dem Bedienroboter näher gelegenen Gegenstand.

In Figur 1 ist in schematischer Darstellung die eine Seite einer Ringspinnmaschine 10 mit einer Vielzahl von Spinnstellen 34 gezeigt, die zwischen einem Kopfteil 36 und einem Fußteil 38 der Spinnmaschine angeordnet sind. Auf der gegenüberliegenden, nicht zu sehenden Maschinenseite ist eine gleiche Anzahl von Spinnstellen vorgesehen.

An jeder der Spinnstellen 34 wird von einer Vorgarnspule 40 kommendes Vorgarn 42 in einem Streckwerk 44 verstreckt und das verstreckte Garn mittels eines Ringläufers 46 zur Bildung eines Garnkörpers 50 auf eine Spinnhülse 48 gewickelt.

Der Ringspinnmaschine 10 ist ein Bedienroboter 12 zugeordnet, welcher entlang einer oberen Führungsschiene 52 sowie einer unteren Führungs- und Positionierschiene 54 geführt ist. Dieser ein bewegbares Maschinenteil darstellende Bedienroboter 12 ist in Richtung des Doppelpfeiles 56 entlang der Spinnstellen 34 verfahrbar. Der Bedienroboter 12 kann einen nicht gezeigten Ansetz- und Anwickelautomaten sowie weitere ebenfalls nicht gezeigte Einheiten zur Bedienung der jeweiligen Spinnstellen aufweisen.

Der längs der Führungsschienen 52, 54 verfahrbare Bedienroboter 12 ist mit einer Vorrichtung zur berührungslosen Überwachung der an seine beiden Seiten angrenzenden Bereiche 14 ausgestattet.

Diese Überwachungsvorrichtung weist auf den beiden einander gegenüberliegenden Seiten des Bedienroboters 12 jeweils einen elektroakustischen Wandler 18 zur Abgabe eines Sende-Schallsignals S_{S} sowie zum Empfang eines Empfangs-Schallsignals S_{E} (vergl. auch Fig. 2) auf. Diese beiden elektroakustischen Wandler sind mit einer elektronischen Steuereinheit 16 verbunden. Diese elektronische Steuereinheit kann Teil der dem Bedienroboter 12 zugeordneten und insbesondere auch zur Antriebssteuerung dieses Roboters dienenden Steuereinheit sein.

Wie insbesondere aus Figur 2 hervorgeht, ist jedem elektroakustischen Wandler 18 jeweils ein passives Schallumlenkelement 22 zugeordnet, welches im vorliegenden Fall ein einfacher ebener Reflektor ist, welcher bezüglich der Vertikalen um 45° verschwenkt ist, so daß das horizontal auftreffende Schallsignal senkrecht nach unten zum die Ringspinnmaschine tragenden Boden reflektiert wird, welcher, wie weiter unten im einzelnen dargelegt ist, als Referenzreflektor 24 dient.

Das passive Schallumlenkelement 22 dient zur Aufteilung des vom betreffenden elektroakustischen Wandler 18 abgegebenen Sende-Schallsignals S_{S} in ein in den Überwachungsbereich 14 gerichtetes Schallmeßsignal S_{SM} und ein Schallreferenzsignal S_{SR}. Eine entsprechende Aufteilung erfolgt demgemäß auch für das vom elektroakustischen Wandler 18 empfangene Empfangs-Schallsignal S_{E}.

Somit verläuft das der Überwachung des Überwachungsraums 14 dienende Schallmeßsignal S_{SM} vom elektroakustischen Wandler 18 in den Überwachungsraum 14 und bei einem dort vorhandenen Gegenstand 20 bzw. 20' bzw. einer in diesem Überwachungsraum 14 anwesenden Person infolge der stattfindenden Reflexion zurück zum Wandler 18.

Demgegenüber wird der das Schallreferenzsignal S_{SR} bildende Anteil des vom Wandler 18 kommenden Sende-Schallsignals S_{S} am passiven Schallumlenkelement 22 nach unten zum Boden bzw. Referenzreflektor 24 reflektiert, worauf dieses Schallreferenzsignal S_{SR} in imgekehrter Richtung wiederum über das passive Schallumlenkelement 22 zurück zum Wandler 18 gelangt, wo es einen Teil des vom Wandler 18 empfangenen Empfangs-Schallsignals S_{E} bildet.

Der Boden bzw. Referenzreflektor 24 weist entlang dem einfachen Strahlverlauf des Schallreferenzsignals S_{SR} gemessen einen vorgegebenen Abstand a zum elektroakustischen Wandler 18 auf.

Der Abstand Xₘ des im Überwachungsraum 14 vorhandenen Gegenstandes 20 ist größer als der oben definierte Abstand a des Bodens bzw. Referenzreflektors 24 zum Wandler 18. Demgegenüber weist der Gegenstand 20' im Vergleich zum Abstand a einen kleineren Abstand X'ₘ zum Wandler 18 auf.

Gemäß Figur 2 umfaßt die elektronische Steuereinheit 16 einen Mikroprozessor 26 mit einem beispielsweise mit einer nicht gezeigten Eingabeeinheit verbundenen Eingang 60 sowie einem Ausgang 62, über den der Mikroprozessor bei einer fehlerhaften Überwachungsvorrichtung ein Fehlersignal U_{F} und bei Erfassung eines im Überwachungsbereich 14 vorhandenen Gegenstands 20' bzw. einer dort anwesenden Person ein Erkennungssignal U_{E} liefert.

Während mittels des Fehlersignals U_{F} beispielsweise ein Signalgeber 58 (vergl. Fig. 1) ansteuerbar ist, kann ein jeweiliges Erkennungssignal U_{E} für einen entsprechenden Eingriff in die Antriebssteuerung des Bedienroboters 12 verwendet werden.

Beim vorliegenden Ausführungsbeispiel bildet der Ultraschallpulse liefernde elektroakustische Wandler 18 gleichzeitig einen Schallsender und einen Schallempfänger. Dabei wird der Wandler 18 durch die elektronische Steuereinheit 16 alternativ als Sender bzw. Empfänger angesteuert. Dazu umfaßt die elektronische Steuereinheit 16 eine mit dem Mikroprozessor 26 verbundene Sendeelektronik 28 sowie eine ebenfalls mit dem Mikroprozessor in Verbindung stehende Empfängerelektronik 30, welche beispielsweise einen Empfangsverstärker aufweisen kann. Ferner ist dem Mikroprozessor 26 der elektronischen Steuereinheit 16 ein Zähler 32 zugeordnet, über den insbesondere die jeweiligen Laufzeiten der empfangenen Schallsignale bestimmbar sind.

Die beiden, auf einander gegenüberliegenden Seiten des Bedienroboters 12 vorgesehenen elektroakustischen Wandler 18 werden einzeln in Abhängigkeit von der jeweiligen Fahrtrichtung des Roboters 12 angesteuert. Durch die elektronische Steuereinheit 16 der Überwachungsvorrichtung bzw. des Bedienroboters 12 erfolgt jeweils eine Ansteuerung des elektroakustischen Wandlers 18, welcher in den an den Bedienroboter 12 angrenzenden Überwachungsbereich Ultraschallpulse liefert, in den der Bedienroboter hineinbewegt wird. Der andere Wandler ist hierbei jeweils außer Betrieb gesetzt.

In Figur 3 ist ein Laufzeitdiagramm für die Ultraschallpulse dargestellt, wie sie sich bei einem im Überwachungsbereich 14 vorhandenen Gegenstand 20 ergeben, der weiter vom elektroakustischen Wandler 18 entfernt ist, als dies dem oben definierten Abstand a des Bodens bzw. Referenzreflektors 24 zu diesem Wandler 18 entspricht.

Dagegen ist in Figur 4 ein Laufzeitdiagramm der Ultraschallpulse wiedergegeben, das deren Verlauf bei einem im Überwachungsbereich 14 vorhandenen Gegenstand 20' zeigt, der dem elektroakustischen Wandler 18 näher ist, als dies dem oben definierten Abstand a entspricht. Während auf der Abszisse jeweils die Zeit aufgetragen ist, gibt die Ordinate die jeweilige Objektentfernung an. Demnach ist zu erkennen, daß der jeweilige Ultraschallpuls vom elektroakustischen Wandler 18 zum Zielobjekt, d.h. zum Gegenstand 20 bzw. 20' läuft, dort zum Zeitpunkt t_{m/2} bzw. t'_{m/2} reflektiert wird und den Wandler 18 wieder zur Zeit tₘ bzw. t'ₘ erreicht (durchgezogene Linien). Diese Laufzeit tₘ bzw. t'ₘ des Schallmeßsignals S_{SM} (vergl. Fig. 2) ist direkt proportional zur Objektentfernung Xₘ bzw. X'ₘ. Es gilt die Beziehung${\text{X}}_{\text{m}} {\text{= 1/2 c t}}_{\text{m}} \text{, bzw.}$${\text{X'}}_{\text{m}} {\text{= 1/2 c t'}}_{\text{m}} \text{.}$

Der Ultraschallpuls des Schallreferenzsignals S_{SR} läuft vom elektroaktustischen Wandler 18 zum passiven Schallumlenkelement 22, wird dort zum Boden bzw. Referenzreflektor 24 reflektiert und dort zum Zeitpunkt T_{R}/2 wieder zurück zum passiven Schallumlenkelment 22 und dort wiederum zum Wandler 18 reflektiert, wo er nach einer Referenzlaufzeit T_{R} eintrifft.

Die erfindungsgemäße Überwachungsvorrichtung funktioniert wie folgt:

Arbeitet die Überwachungsvorrichtung fehlerfrei und ist im Überwachungsraum 14 ein relativ weit vom elektroakustischen Wandler 18 entfernter Gegenstand 20 vorhanden, so wird vom Wandler 18 zunächst das am Boden bzw. Referenzreflektor 24 reflektierte Schallreferenzsignal S_{SR} empfangen (vergl. Fig. 2 und 3). Das am weiter entfernten Gegenstand 20 reflektierte Schallmeßsignal S_{SM} tritt zu einem späteren Zeitpunkt tₘ auf. Indem bis zum Ablauf der Referenzlaufzeit T_{R} ein Signal empfangen wurde, nämlich das Schallreferenzsignal S_{SR}, erkennt die elektronische Steuereinheit 16, daß die Überwachungsvorrichtung fehlerfrei arbeitet. Da das am Gegenstand 20 reflektierte Schallmeßsignal S_{SM} zu einem späteren Zeitpunkt tₘ > T_{R} empfangen wird, wird dieses Signal von der elektronischen Steuereinheit 16 nicht mehr berücksichtigt, so daß ein Erkennungssignal U_{E} nicht abgegeben wird. Andererseits unterbleibt auch die Abgabe eines Fehlersignals U_{F} da das Schallreferenzsignal S_{SR} zur vorgegebenen Zeit, d.h. nach der Referenzlaufzeit T_{R} aufgetreten ist. In diesem in Figur 3 dargestellten Fall ist entsprechend die Entfernung Xₘ größer als der Abstand a.

Liegt dagegen der Gegenstand 20' näher beim elektroakustischen Wandler 18, d.h. ist der Abstand a größer als die Entfernung X'ₘ, so ergibt sich ein zeitlicher Verlauf der Ultraschallpulse gemäß Figur 4. Demnach wird das am Gegenstand 20' reflektierte Schallmeßsignal S_{SM} zu einem Zeitpunkt t'ₘ vor Ablauf der vorgegebenen Referenzlaufzeit T_{R} empfangen. Nachdm t'ₘ < T_{R} ist, liefert die elektronische Steuereinheit 16 ein Erkennungssignal U_{E}, welches für die Anwesenheit des Gegenstandes 20' bzw. einer gleich weit entfernten Person im Überwachungsbereich 14 repräsentativ ist.

Fehlt bei fehlerfrei arbeitender Überwachungsvorrichtung der Gegenstand 20 bzw. 20' im Überwachungsbereich 14, so ergeben sich die gleichen Verhältnisse wie im Falle eines weiter vom Wandler 18 entfernten und damit nicht erfaßten Gegenstands 20 (vergl. Fig. 3).

Insbesondere bei einem Fehler oder Defekt der Sensorik wird das Schallreferenzsignal S_{SR} erst nach Ablauf der vorgegebenen und beispielsweise fest gespeicherten Referenzlaufzeit T_{R} oder gar nicht empfangen. Dies wird von der elektronischen Steuereinheit 16 als Fehler in der Überwachungsvorrichtung gewertet. Folglich liefert die elektronische Steuereinheit 16 das Fehlersignal U_{F}, über welches insbesondere der Signalgeber 58 (vergl. Fig. 1) ansteuerbar ist. Gleichzeitig wird sicherheitshalber der Bedienroboter 12 still gesetzt werden.

Dagegen ist bei einem Auftreten des Erkennungssignals U_{E}, welches repräsentativ für die Anwesenheit eines Gegenstands bzw. einer Person im Überwachungsbereich ist, nicht zwangsläufig ein Stillsetzen des Bedienroboters 12 erforderlich. Vielmehr kann es zweckmäßig sein, den Antrieb des Bedienroboters 12 im Sinne einer Umkehrung der Fahrtrichtung anzusteuern.

## Patentansprüche

1. Vorrichtung zur berührungslosen Überwachung eines an ein bewegbares Maschinenteil (12) wie insbesondere einen verfahrbaren Bedienroboter einer Spinnmaschine (10) angrenzenden Bereichs (14), mit wenigstens einem am bewegbaren Maschinenteil angeordneten und mit einer elektronischen Steuereinheit (16) verbundenen elektroakustischen Wandler (18) zur Abgabe eines Sende-Schallsignals (S_{S}) sowie zum Empfang eines an einem im Überwachungsbereich (14) vorhandenen Gegenstand (20) bzw. einer dort anwesenden Person reflektierten Empfangs-Schallsignals (S_{E}),
dadurch **gekennzeichnet,**
daß Mittel (22) zur Aufteilung des Sende-Schallsignals (S_{S}) in ein in den Überwachungsbereich (14) gerichtetes Schallmeßsignal (S_{SM}) und ein Schallreferenzsignal (S_{SR}) vorgesehen sind, welches auf einen einen vorgebbaren Abstand (a) zum elektroakustischen Wandler (18) aufweisenden Referenzreflektor (24) gerichtet ist und eine durch diesen Abstand (a) bestimmte Referenzlaufzeit (T_{R}) zwischen Abgabe und Empfang besitzt, und daß die elektronische Steuereinheit (16) einerseits jeweils ein einen Fehler in der Überwachungsvorrichtung signalisierendes Fehlersignal (U_{F}) liefert, wenn bis zum Ablauf der Referenzlaufzeit (T_{R}) kein Schallsignal empfangen wurde, und andererseits jeweils ein für die Anwesenheit eines Gegenstandes (20) bzw. einer Person im Überwachungsbereich (14) repräsentatives Erkennungssignal (U_{E}) abgibt, sobald ein Schallsignal vor Ablauf dieser Referenzlaufzeit (T_{R}) empfangen wird.

2. Vorrichtung nach Anspruch 1,
dadurch **gekennzeichnet,**
daß als elektroakustischer Wandler ein Ultraschallwandler (18) vorgesehen ist.

3. Vorrichtung nach Anspruch 1 oder 2,
dadurch **gekennzeichnet,**
daß der elektroakustische Wandler (18) gleichzeitig einen Schallsender und Schallempfänger bildet.

4. Vorrichtung nach einem der vorhergehenden Ansprüche,
dadurch **gekennzeichnet,**
daß die Mittel (22) zur Aufteilung des Sende-Schallsignals (S_{S}) zumindest ein passives Schallumlenkelement umfassen.

5. Vorrichtung nach einem der vorhergehenden Ansprüche,
dadurch **gekennzeichnet,**
daß der Abstand (a) zwischen dem elektroakustischen Wandler (18) und dem Referenzreflektor (24) einstellbar und hierzu vorzugsweise der Referenzreflektor (24) verstellbar ist.

6. Vorrichtung nach einem der vorhergehenden Ansprüche,
dadurch **gekennzeichnet,**
daß der Referenzreflektor (24) an einem feststehenden Teil der betreffenden Maschine, insbesondere Ringspinnmaschine, angeordnet oder durch den die Maschine tragenden Boden gebildet oder an diesem angeordnet ist.

7. Vorrichtung nach einem der Ansprüche 1 bis 5,
dadurch **gekennzeichnet,**
daß der Referenzreflektor (24) am bewegbaren Maschinenteil (12) und insbesondere an einem verfahrbaren Bedien roboter angeordnet ist.

8. Vorrichtung nach einem der vorhergehenden Ansprüche,
dadurch **gekennzeichnet,**
daß bei einem in zumindest zwei verschiedene Richtungen verfahrbaren Maschinenteil (12), insbesondere einem Bedienroboter, für jede Richtung zumindest ein elektroakustischer Wandler (18) vorgesehen ist, und daß bei einer Bewegung des verfahrbaren bzw. beweglichen Maschinenteils (12) in einer jeweiligen Fahrtrichtung jeweils nur der dieser Richtung zugeordnete elektroakustische Wandler (18) durch die elektronische Steuereinheit (16) ansteuerbar ist.

9. Vorrichtung nach einem der vorhergehenden Ansprüche,
dadurch **gekennzeichnet,**
daß der Antrieb des bewegbaren Maschinenteils (12) bei auftretendem Erkennungssignal (U_{E}) insbesondere durch die elektronische Steuereinheit (16) derart ansteuerbar ist, daß zumindest zeitweise eine Unterbrechung oder Umkehr der Bewegung des bewegbaren Maschinenteils (12) erfolgt.

10. Vorrichtung nach einem der vorhergehenden Ansprüche,
dadurch **gekennzeichnet,**
daß das Auftreten des Fehlersignals (U_{F}) durch die elektronische Steuereinheit (16) für eine jeweilige Bedienungsperson erkennbar signalisierbar ist.

## Claims

1. Device for the touch-free monitoring of an area (14) adjacent to a movable machine part (12) such as, in particular, a movable operating robot of a spinning machine, with at least one electroacoustic transducer (18) arranged on the movable machine part and connected with an electronic control unit (16) for issuing a transmission sound signal (S_{S}) and for receiving a receive sound signal (S_{E}) reflected by an object (20) or a person located in the monitoring area (14), characterized in that means (22) are provided for dividing the transmission sound signal (S_{S}) into a sound measuring signal (S_{SM}) directed into the monitoring area (14) and a sound reference signal (S_{SR}) which is aimed at a reference reflector (24) having a predeterminable distance (a) to the electroacoustic transducer (18) and a specific reference runtime (T_{R}) between transmission and receipt which is determined by said distance (a), and that the electronic control unit (16) supplies an error signal (U_{F}) indicating an error in the monitoring device if no sound signal was received up to the expiration of the reference runtime (T_{R}) and transmits an acknowledgement signal (U_{E}) representative of the presence of an object (20) or a person in the monitoring area (14) as soon as a sound signal is received before the expiration of said reference runtime (T_{R}).

2. Device as claimed in claim 1, characterized in that an ultrasonic transducer (18) is provided as electroacoustic transducer.

3. Device as claimed in claim 1 or 2, characterized in that the electroacoustic transducer (18) simultaneously forms a sound transmitter and sound receiver.

4. Device as claimed in one of the previous claims, characterized in that means (22) for dividing the transmission sound signal (S_{S}) comprises at least one passive sound deflection element.

5. Device as claimed in one of the previous claims, characterized in that the distance (a) between the electroacoustic transducer (18) and the reference reflector (24) is adjustable and that for this purpose the reference reflector (24) is preferably adjustable.

6. Device as claimed in one of the previous claims, characterized in that the reference reflector (24) is arranged on a stationary part of the respective machine, in particular a ring spinning machine, or formed by the floor carrying said machine or arranged thereon.

7. Device as claimed in one of the claims 1 to 5, characterized in that the reference reflector (24) is arranged on a movable machine part (12) and in particular on a movable operating robot.

8. Device as claimed in one of the previous claims, characterized in that in a machine part (12) which is movable in at least two different directions, in particular an operating robot, at least one electroacoustic transducer (18) is provided for each direction and that in the event of a movement of the movable machine part (12) in the respective direction of movement, only the electroacoustic transducer (18) attributed to said direction is controllable by the electronic control unit (16).

9. Device as claimed in one of the previous claims, characterized in that when the acknowledgement signal (U_{E}) occurs, the drive of the movable machine part (12) is controllable in particular by the electronic control unit (16) in such a way that at least temporarily an interruption or a reversal of the movement of the movable machine part (12) occurs.

10. Device as claimed in one of the previous claims, characterized in that the occurrence of the error signal (U_{F}) by the electronic control unit (16) is signalled in a clearly recognizable manner for the respective operator.

## Revendications

1. Dispositif pour la surveillance sans contact d'une zone (14) adjacente à une partie de machine mobile (12), comme en particulier un robot de service déplaçable, d'une machine à filer (10), avec au moins un convertisseur électro-acoustique (18) disposé sur la partie de machine mobile et relié avec une unité de commande électronique (16), servant à l'émission d'un signal acoustique émis (S_{S}) ainsi qu'à la réception d'un signal acoustique reçu (S_{E}), réfléchi par un objet (20) respectivement par une personne présent dans la zone de surveillance (14),
caractérisé par le fait que
des moyens (22) sont prévus pour la répartition du signal acoustique émis (S_{S}) en un signal acoustique mesuré (S_{SM}) dirigé dans la zone de surveillance (14), et un signal acoustique de référence (S_{SR}) qui est dirigé vers un réflecteur de référence (24) possédant une distance (a) prédéterminable par rapport au convertisseur électro-acoustique (18), et possède un temps d'écoulement de référence (T_{R}) compris entre l'émission et la réception et déterminé par cette distance (a), et que l'unité de commande électronique (16) livre, d'une part, un signal d'erreur (U_{F}) signalisant une erreur dans le dispositif de surveillance dans le cas où aucun signal acoustique n'a été reçu jusqu'à l'expiration du temps d'écoulement de référence (T_{R}) et, d'autre part, émet un signal de reconnaissance (U_{E}) représentatif pour la présence d'un objet (20) respectivement d'une personne dans la zone de surveillance (14), dès qu'un signal acoustique est reçu avant l'expiration de ce temps d'écoulement de référence (T_{R}).

2. Dispositif selon revendication 1,
caractérisé par le fait
qu'un convertisseur ultrason (18) est prévu comme convertisseur électro-acoustique.

3. Dispositif selon revendication 1 ou 2,
caractérisé par le fait que
le convertisseur électro-acoustique (18) forme simultanément un émetteur acoustique et un récepteur acoustique.

4. Dispositif selon l'une des revendications précédentes,
caractérisé par le fait que
les moyens (22) servant à la répartition du signal acoustique émis (S_{S}) comprennent au moins un élément passif de déviation de son.

5. Dispositif selon l'une des revendications précédentes,
caractérisé par le fait que
la distance (a) comprise entre le convertisseur électroacoustique (18) et le réflecteur de référence (24) est réglable et, dans ce but, le réflecteur de référence (24) est de préférence déplaçable.

6. Dispositif selon l'une des revendications précédentes,
caractérisé par le fait que
le réflecteur de référence (24) est disposé sur une partie fixe de la machine en question, particulièrement de la machine à filer à anneaux, ou est formé par le socle portant la machine, ou est disposé sur celui-ci.

7. Dispositif selon l'une des revendications 1 à 5,
caractérisé par le fait que
le réflecteur de référence (24) est disposé sur la partie de machine mobile (12), et particulièrement sur un robot de service déplaçable.

8. Dispositif selon l'une des revendications précédentes,
caractérisé par le fait
qu'au moins un convertisseur électro-acoustique (18) est prévu pour chaque direction, dans une partie de machine (12), particulièrement un robot de service, déplaçable dans au moins deux directions différentes, et que, lors d'un mouvement de la partie de machine (12) déplaçable respectivement mobile dans une direction de déplacement respective, seul le convertisseur électro-acoustique (18) adjoint à cette direction peut être dirigé par l'unité de commande électronique (16).

9. Dispositif selon l'une des revendications précédentes,
caractérisé par le fait que,
lors de l'apparition du signal de reconnaissance (U_{E}), l'entraînement de la partie de machine mobile (12) est commandable, particulièrement par l'unité de commande électronique (16), de telle manière qu'il en résulte une interruption ou une inversion, au moins temporaire, du mouvement de la partie de machine mobile (12).

10. Dispositif selon l'une des revendications précécentes,
caractérisé par le fait que
l'apparition du signal d'erreur (U_{F}) est signalisable par l'unité de commande électronique (16), d'une manière reconnaissable pour une personne de service respective.
